# DEMANDE DE BREVET EUROPEEN

(11) **EP 0 101 382 A1**
(43) Date de publication de la demande: **22.02.1984**
(21) Numéro de dépôt: 83401642.0
(22) Date de dépôt: 10.08.1983
(51) Int. Cl.: G09D 3/04

(54) **Règle calendrier**

(30) Priorité: 17.08.1982 FR 8214240
(71) Demandeur: Flanzy, Paul-Abdon, Casablanca (MA)
(72) Inventeur: Flanzy, Paul-Abdon, Casablanca (MA)

(57) **Abrégé**

Calendrier formé de deux parties. Permettant de lire sans calcul le mois entier d'une année, choisi parmi un nombre déterminé d'années.

L'invention concerne par exemple une régie formée de deux parties l'une fixe et l'autre mobile donnant le mois entier choisi après la mise en corcondance de chiffres propre a ces deux parties.

## Description

La présente invention concerne les calendriers .

La création actuelle consiste en une régle calculée d'après la définition du temps du calendrier Grégorien d'octobre 1982

Elle permet sans aucun calcul et dans un temps très bref ,de trouver le mois d'une année quelconque entre les années 1960 et 2010 .

Elle se présente sous la forme d'un polyèdre rectangle de 40 cm. de longueur 4 cm. de large,et I cm. d'épaisseur. Formée en deux parties ,l'une fixe et l'autre mobile .

Ces quatre faces se présentent ainsi :
Au verso la table de lecture des mois et années .
Sur un côté un résumé des surfaces et volumes .

Au recto les jours de la semaine ainsi que les quantiémes.dans la partie mobile .

Sur le côté en plan incliné une régle graduée .

Beaucoup de calendriers sont présentes sous la forme annuelle et ne permettent dpnc pas de jeter un regard sur les proches années passées ou à venir. Par contre,cette invention le permet de la façon la plus simple et la plus rapide. Il suffit en effet.de consulter au verso l'année choisie et dans sa colonne retenir le chiffre du mois à consulter .Retourner ensuite la régle côté recto et par le biais de la partie mobile mettre en corcondance,ou face à face,le numéro I des quantièmes et le chiffre du mois. Le mois entier avec jours et quantièmes apparait alors clairement .

Les figures des planches I/4 et 2/4 montrent la régle grandeur nature et par moitié ,donc une partie sur chaque planche .

Il en est de même pour le plan entier recouvrant la régle figure 7 de la planche 3/4 et figure δ de la plache 4/4. Partie mobile et fixe sont également indiquées

Cette invention s'adresse pratiquement à tous les utilisateurs de calendriers . Plus particuliérement à tous ceux qui sont dans l'obligation de connaître des mois et dates plus ou moins éloignés de l'année en cours .

Cette régle avec sa concordance des chiffres entre la partie fixe et la partie mobile permet de programmer soi-même les années désirées .

## Revendications

Calendrier formé de deux parties présentant par exemple la forme d'un poly- édre rectangle caractérise en ce qu'il comporte une partie fixe et une partie mobile,permettant l'apparition sans calcul du mois recherché sur un nombre d'années fixées. Ceci par simple concordance de chiffre entre la partie fixe et la partie mobile
